# FASCICULE DE BREVET EUROPEEN

(11) **EP 1 460 922 B1**
(45) Date de publication et mention de la délivrance du brevet: **26.03.2008**
(21) Numéro de dépôt: 02804249.7
(22) Date de dépôt: 04.12.2002
(51) Int. Cl.: A47K 1/09, E03C 1/06

(54) **DISPOSITIF ADAPTATEUR POUR LE MONTAGE D'ARTICLES SUR DES PAROIS LISSES, NOTAMMENT POUR FIXER AU MUR DES ACCESSOIRES DE SALLES D'EAU**
ADAPTERVORRICHTUNG ZUR MONTAGE VON GEGENSTÄNDEN AN GLATTEN WÄNDEN, BESONDERS ZUR BEFESTIGUNG AN REINRAUMWÄNDEN O.Ä.
ADAPTER DEVICE FOR MOUNTING ARTICLES ON SMOOTH WALLS, IN PARTICULAR FOR FIXING ON THE WALL OF CLEAN ROOMS OR THE LIKE

(30) Priorité: 05.12.2001 FR 0115948
(43) Date de publication de la demande: 29.09.2004
(73) Titulaire: Tribhou, Denis, 92160 Antony (FR)
(72) Inventeur: TRIBHOU, Denis, F-92160 Antony (FR); MANDONNET, Philippe, F-77515 Pommeuse (FR)
(86) Numéro de dépôt international: PCT/FR2002/004177
(87) Numéro de publication internationale: WO 2003/047407

(56) Documents cités:
- EP-A- 0 272 224
- US-A- 4 580 751

## Description

La présente invention concerne la conception et la réalisation de dispositifs adaptateurs permettant de fixer des articles variés sur des parois lisses, tels que ceux qui peuvent servir au montage d'articles accessoires que l'on prévoit mobiles et/ou facultatifs dans des salles d'eau, ou dans des locaux analogues impliquant des parois lisses. Bien que ce genre d'application de l'invention ne soit nullement limitatif, c'est alors que ses avantages sont particulièrement bien mis en valeur, surtout quand les parois lisses dont il s'agit sont des murs qui, en plus, sont souvent verticaux ou sensiblement tels et/ou quand elles ont tendance à être humides.

Dans un tel contexte, l'homme de l'art spécialiste en la matière comprendra aisément que quand ici il est question de salles d'eau, il peut s'agir tout aussi bien de salles dites blanches ou de tous locaux similaires. De manière en soi connue, le propre de tels locaux réside dans le fait qu'ils sont conçus et construits de manière que toutes les parois qu'ils comportent, donc notamment les murs limitant ces locaux, se soumettent aisément à des opérations de nettoyage ou de décontamination fréquentes et que leur surface ne présente pas de zone de stagnation pour l'eau, les solutions de nettoyage, les poussières ou les salissures quelles qu'elles soient.

Toutefois, principalement par souci de clarté dans la suite du présent exposé, on se placera le plus souvent dans le domaine préféré d'application de la présente invention, en considérant des articles que l'on entend accrocher aux cloisons dans des cuisines, salles de bains, salles de douches ou autres cabinets de toilette, tels qu'ils peuvent se trouver dans des habitations personnelles ou des locaux plus importants à usage privé ou public. Mais les mêmes dispositions de l'invention conviendraient tout aussi bien dans d'autres circonstances, par exemple dans le cas d'objets à accrocher sur une surface vitrée ou dans celui d'objets à suspendre sur le bord d'un meuble ou sur une porte ou autre cloison peinte.

Au titre d'art antérieur dans le domaine de l'invention, on rappellera l'existence du document de brevet français publié sous le numéro 2 774 148 le 30 Juillet 1999. Ce document décrit un dispositif adaptateur complexe, comportant un bras de liaison entre une pince de préhension de pomme de douche et une ventouse de fixation au mur, dans lequel l'adaptabilité à des modèles variés de pommes de douche est due au fait que les doigts ou mâchoires de la pince sont à écartement variable.

Les dispositifs de ce genre on pour atout indéniable qu'ils évitent d'avoir à percer des trous dans le mur auquel on entend fixer l'article à supporter. En contrepartie, l'expérience a montré qu'ils ne sont pas encore assez commodes à l'emploi. Leur construction est également relativement complexe et elle implique un grand nombre de pièces, ce qui entraîne un coût de fabrication élevé. En outre ils pèchent par une souplesse insuffisante qui oblige à multiplier le nombre de versions en fonction des articles à supporter.

La présente invention vise à éviter les inconvénients des dispositifs connus, donc à rendre leur fabrication plus simple et moins coûteuse, à améliorer les conditions de leur adaptation à des modèles d'articles variés. Elle vise aussi à apporter une grande facilité d'emploi, même pour des utilisateurs qui ne sont pas nécessairement des bricoleurs chevronnés. De ce point de vue, il peut être utile par exemple, du moins pour certains cas d'application, de prévoir que l'utilisateur puisse s'y reprendre à plusieurs reprises avant de parvenir à fixer son accessoire correctement à la place qu'il souhaite.

L'invention propose à cette fin un dispositif adaptateur pour le montage d'articles à supporter sur des parois lisses, conçu notamment bien que non limitativement pour la fixation au mur d'articles accessoires de salles d'eau, qui est essentiellement constitué par une plaque support principale, formant, avantageusement d'une seule pièce :
- d'une part une partie dite haute qui est munie de moyens de fixation par dépression sur une paroi lisse comportant une ventouse disposée sur une première face de ladite plaque, constituant une face dite interne venant en regard de ladite paroi, et un mécanisme de commande de ladite ventouse accessible sur une seconde face de ladite plaque, constituant une face externe opposée à la face interne,
- et d'autre part une partie basse à laquelle est associée une cale de montage d'une platine propre audit article se fixant sur ladite face externe de la plaque, avantageusement par vissage à travers ladite plaque, et qui comporte avantageusement, sur la face interne de ladite plaque, des patins d'appui non glissant sur ladite paroi lisse.

Ainsi conçu, le dispositif suivant l'invention se prête particulièrement bien à des situations où la paroi lisse en question est celle d'un mur vertical, ce qui est en général le cas pour la plupart des accessoires de salles d'eau. On peut prendre ici pour exemple celui des supports de pommes de douche, tout en rappelant qu'il existe de nombreux autres exemples d'articles accessoires de salles d'eau auxquels l'invention s'adresse, parmi lesquels on peut notamment citer le cas d'un porte-savon à poser au mur au-dessus d'un évier ou lavabo, celui d'un support de torchons dans une cuisine. Le dispositif suivant l'invention peut aussi servir à porter des articles plus ou moins volumineux et plus ou moins lourds. On peut aisément déterminer en conséquence les dimensions des différents éléments constituant le dispositif, ainsi que la force de succion à exercer par la ventouse sur la paroi réceptrice sous l'action de son mécanisme de commande et l'efficacité d'adhérence sur cette paroi qui en résulte.

Dans ses modes de réalisation préférés, le dispositif suivant l'invention présente différentes caractéristiques secondaires qui, tout en répondant aux objectifs qui ont déjà été signalés, visent aussi à assurer une grande sécurité de fonctionnement, maintenant les articles supportés dans des positions stables et précises, tandis que d'autres encore ont plutôt pour finalité de satisfaire à des besoins d'ordre esthétique. Là aussi, l'invention peut se prêter à de nombreuses formes particulières de réalisation, différant les unes des autres en fonction des conditions d'emploi du dispositif, les besoins pouvant varier dans les détails technologiques entre, par exemple, des plaques indicatrices à apposer sur des portes d'intérieur peintes ou vitrées et des objets supports de publicité à fixer sur des placards fixes exposés aux intempéries. On aura alors intérêt notamment à prendre en compte l'indice de rugosité de la surface réceptrice ainsi que le fait qu'elle soit plus ou moins exposée à l'humidité et aux risque de dépôt de buée que l'on rencontre d'habitude dans les salles d'eau proprement dites.

Pour faciliter la compréhension de ces caractéristiques et de leurs avantages, on se placera souvent spécifiquement dans le cadre des applications préférées de l'invention où ce dispositif est destiné à venir se fixer à plat contre une paroi lisse verticale, à laquelle il adhère par sa ventouse prévue en partie haute, et à servir, par la cale qu'il comporte en sa partie basse, à monter dessus un article accessoire de salle d'eau, tel qu'un support de pomme de douche, éventuellement orientable. Mais il doit être entendu qu'un tel dispositif, sous le même modèle ou sous un modèle légèrement différent, peut être utilisé dans des conditions très différentes sans sortir pour autant du cadre de l'invention. De manière analogue, on sait que les parois se situant au niveau des points d'eau, par exemple autour des éviers, des lavabos, des baignoires ou des cabines de douche, sont couramment revêtues de carreaux de faïence ou autre céramique ou de matière plastique équivalente, mais il doit être clair que l'invention ne doit pas plus être interprétée de manière restrictive en cela. En particulier, elle englobe les variantes de réalisation suivant lesquelles le système de fixation par ventouse subit des modifications à la portée de l'homme de l'art afin de s'adapter à des parois moins lisses.

Certaines des caractéristiques secondaires de l'invention concernent la ventouse fonctionnant par dépression pour fixation sur la paroi lisse, pour elle-même et dans ses relations avec la plaque support principale et avec les moyens de commande qui lui sont associés. C'est ainsi que les moyens de commande de la ventouse fonctionnent avantageusement par translation transversalement à la plaque principale et qu'ils comportent de préférence un levier de manoeuvre d'une came prenant appui sur la face externe de cette plaque pour tirer ou pousser, transversalement à ladite plaque, une tige de commande solidaire d'un disque de fond de la ventouse. C'est ainsi également que sur sa face interne, la plaque support principale forme avantageusement une cavité dans laquelle la ventouse vient au moins en partie se loger quand elle est amenée en position rétractée par traction sur la tige de commande au moyen du levier de manoeuvre.

En ce qui concerne la constitution des éléments de la partie du dispositif dite basse, ou partie inférieure, il est avantageux de prévoir une pluralité de cales interchangeables que l'on choisit au cas par cas en fonction de l'article à supporter. On a en général intérêt à donner à cette cale une forme d'épaisseur uniforme épousant le même contour que celui de la platine support de l'article à supporter. Son utilité principale est de permettre de fixer dedans cette platine comme on le ferait d'habitude directement dans le mur, ce qui a l'avantage de n'exiger aucune modification dans la fabrication des articles d'appareils sanitaires existant sur le marché. A cet effet, il peut être souhaitable, conformément à des modes de réalisation particuliers du' dispositif suivant l'invention, de ménager par avance dans la cale des trous destinés à recevoir les vis qui sont souvent livrées avec les platines ou autres bases ou supports de montage de l'article à fixer sur la paroi lisse réceptrice. Le cas échéant, la même cale peut être pourvue de tels trous de vissage en de multiples endroits pour servir en coopération avec différents modèles de supports du commerce pour des objets de même nature.

Pour limiter son épaisseur, la cale interchangeable est de préférence fixée à la plaque principale du dispositif au moyen de vis qui sont engagées à travers la plaque (donc depuis la face dite interne de celle-ci) dans des trous ménagés sur l'autre face de la cale, celle venant contre la plaque, en des positions différentes de celles des trous de vissage servant à la fixation de l'article à supporter. De préférence, la plaque principale est elle-même pré-perforée dans les positions correspondantes. On a donc intérêt à adopter pour ces trous une disposition qui puisse être unique pour convenir à toutes les cales interchangeables d'une même série. On s'assure ainsi que le vissage de la platine support de l'article considéré s'effectue en des points n'interférant pas avec les trous de vissage de la cale à la plaque principale. De ce point de vue, on a pu observer qu'il est en général avantageux de placer les trous aux quatre sommets d'un trapèze pour obtenir des conditions optimales d'adaptabilité à toute une série de modèles différents de supports de pommes de douche.

Comme il ressort de ce qui précède, l'invention est destinée à être mise en oeuvre de préférence avec ce genre de cales amovibles et interchangeables. Toutefois, il est également prévu, dans le cadre de la mise en oeuvre de l'invention, de rendre la cale solidaire de la plaque principale dans des cas pratiques de réalisation où l'interchangeabilité n'est pas recherchée. Le cas échéant, il peut être intéressant de prévoir alors de réaliser la plaque et la cale associée d'une seule pièce, notamment par moulage de matière plastique.

En ce qui concerne la ventouse, elle peut être de constitution courante. Ainsi, elle est en général essentiellement constituée d'un élément en matière souple, du type élastomère, qui présente une forme évasée de coupelle, allant en s'évasant en s'écartant de la plaque et respectant une symétrie de révolution, avantageusement de contour circulaire. Il s'agit plus particulièrement d'une forme tronconique de cône droit dont l'angle au sommet est ouvert à plus de 90 degrés.

Suivant une autre caractéristiques de l'invention, la tige de commande peut être de longueur réglable, ce qui peut notamment être obtenu par un système de vis-écrou entre deux parties coaxiales de la tige qui sont respectivement solidaires l'une d'un axe pivot autour duquel le levier bascule la came et l'autre formant un tirant qui est solidaire du fond de la ventouse. Ces dispositions permettent de régler la force de succion de la ventouse en fonctionnement en augmentant plus ou moins la longueur de course entre le fond de la ventouse et la came du levier de manoeuvre à partir de la position de repos. Une autre manière de régler l'effet de ventouse consiste à adjoindre à la plaque principale une bague intermédiaire s'intercalant entre la face externe de la plaque et le levier pour former le siège de la came et à prévoir, par réglage de son épaisseur ou par vissage dans l'épaisseur de la plaque, de pouvoir éloigner plus ou moins ce siège de la plaque, réglant ainsi la distance au repos entre la plaque et la ventouse.

Suivant encore une autre caractéristiques de l'invention, la ventouse comporte une languette de déblocage, avantageusement intégrée dans la matière élastique déformable en laquelle elle peut être constituée, de manière en soi classique. Une telle languette, faisant saillie hors de l'emprise de la plaque principale portant la ventouse, quand celle-ci est en position active, permet à l'utilisateur, en tirant dessus, d'agir latéralement en rupture du vide interne, complétant ainsi utilement l'effet d'un mécanisme de commande à levier agissant par traction axiale.

Les patins d'appui non glissant sur la paroi lisse réceptrice que comporte le dispositif à ventouse de l'invention sont au plus simple collés sur la face interne de la plaque principale, mais ils peuvent aussi être réalisés par formation de bossages souples dans la masse même de cette plaque, tout en assurant une adhésivité optimale sur la surface lisse de la paroi à laquelle le dispositif doit être fixé, voire suspendu. Leur rôle ne se limite pas à éviter les risques de détérioration de la paroi réceptrice par la matière rigide de la plaque principale. Ils ont surtout un rôle stabilisateur de la position du dispositif sur cette paroi. Et ce rôle est particulièrement utile quand il s'agit de maintenir la verticalité d'une plaque principale de longueur choisie importante en correspondance avec le bras de levier nécessaire pour résister au poids d'objets lourds.

L'invention sera maintenant plus complètement décrite dans le cadre de caractéristiques préférées et de leurs avantages, en faisant référence aux figures 1 à 11 qui illustrent son application par des modes de réalisation non limitatifs du dispositif suivant l'invention, en considérant à titre d'exemple que ce dernier est tel qu'il se présente avantageusement quand il est destiné à servir pour fixer des articles accessoires de salles d'eau sur des parois de montage lisses, et plus particulièrement sur des murs verticaux recouverts de carrelage. Parmi ces figures :
- la figure 1 représente, en coupe verticale, un tel dispositif suivant l'invention, en disposition verticale d'utilisation ;
- la figure 2 représente schématiquement le même dispositif en vue de dessus ;
- la figure 3 montre le dispositif vu latéralement de l'extérieur par la droite de la figure 1, en faisant apparaître sur sa face dite externe la ligne de coupe brisée XX' correspondant à la figure 1 ;
- La figure 4 est l'homologue de la figure 3 en vue de gauche sur la figure 1, donc montrant la face dite interne, celle qui vient se plaquer contre la paroi de montage ;
- la figure 5 reprend une vue en coupe analogue à celle de la figure 1 pour illustrer le dispositif dans une position où la ventouse est au repos, avant fixation au mur ;
- la figure 6 est l'homologue de la figure 5 dans le cas où le même dispositif est fixé au mur, la ventouse étant représentée en position active ;
- la figure 7 représente une variante de réalisation du dispositif dans la même vue en coupe que celle de la figure 1 ;
- les figures 8A, 8B, 8C et 8D illustrent schématiquement le contour de quatre cales utilisables avec la plaque principale du dispositif des figures précédentes pour constituer un dispositif de fixation au mur d'un support de pomme de douche ;
- la figure 9 illustre l'utilisation du dispositif de la figure précédente pour le montage d'un support de pomme de douche dans le cas d'un premier modèle de support existant ;
- la figure 10 illustre l'utilisation du même dispositif, avec la même cale à contour circulaire, pour recevoir un support de pomme de douche amovible ;
- la figure 11 montre, à titre d'exemple, comment deux dispositifs suivant l'invention peuvent être utilisés en regard l'un de l'autre pour fixer au mur une tige sur laquelle coulisse un support de pomme de douche réalisé conformément à un troisième modèle du commerce.

Sur les figures 1 à 3 notamment, le dispositif décrit est représenté dans sa position normale de fixation au mur. Dans une plaque principale 1 qui supporte les différents éléments constituant le dispositif, on distingue une partie haute 2 et une partie basse 3.

La partie haute 2 est celle qui reçoit une ventouse 5 disposée sur une face interne de la plaque 1 venant en regard de la paroi sur laquelle le dispositif doit venir se fixer. Elle supporte également un mécanisme de commande de la ventouse, ce mécanisme 6 étant accessible à l'utilisateur sur la face externe de la plaque 1, à l'opposé de sa face interne.

On remarque, non seulement, sur la figure 1 mais mieux sur les figures 5 et 6, que, dans sa position active, la ventouse 5 vient se loger dans une cavité 7 ménagée à cet effet dans la plaque 1 avec son ouverture du côté de la face interne de celle-ci. Pour le reste, la plaque 1 présente une épaisseur uniforme, avec un contour défini, comme il ressort des figures 3 et 4, de manière à satisfaire à des exigences d'ordre esthétique tout en constituant un support approprié pour les différents organes du dispositif. Dans un exemple particulier de conception suivant l'invention, elle est réalisée en matière plastique transparente et elle intègre les deux parties 2 et 3 en une seule pièce moulée, percée d'un trou pour le passage du tirant de commande de la ventouse.

Dans sa partie basse 3, la plaque principale 1 a pour particularité de former deux patins, également visibles en 11 et 12 sur les figures 3 et 4, qui sont situés en des positions symétriques par rapport à l'axe vertical de la plaque passant par le centre de la ventouse. Ces patins n'ont pas un rôle de ventouse à proprement parler, mais ils assurent un effet anti-dérapant sur une paroi lisse à laquelle le dispositif est fixé par sa ventouse 5. A cet effet, ils sont illustrés comme des bossages venant en surépaisseur sur la face interne de la plaque, qui sont formés d'une matière relativement souple, notamment à base d'élastomère, alors que dans la masse, la plaque principale est au contraire relativement rigide. Ils dépassent de la face interne de la plaque 1 sur une épaisseur sensiblement équivalente à l'intervalle imposé par la matière de la ventouse quand celle-ci est en position active.

La même partie basse de la plaque 1 est destinée à recevoir, mais là sur sa face externe, une cale de montage de l'accessoire à supporter. Cette cale n'a pas été représentée sur les figures 1 à 4. Elle apparaît en 9 sur les figures 5 et 6, ainsi que sur la figure 7. Par contre on a fait apparaître sur les figures 1 à 4 quatre trous 13 qui servent à réaliser par vissage une liaison solidarisant la cale 9 avec la plaque 1. Dans le cas particulier décrit, on n'a pas prévu de munir les trous d'un filetage complémentaire à celui des vis coopérantes, ces dernières étant supposées être auto-taraudeuses.

On relève des figures que les trous 13 sont disposés aux quatre sommets d'un trapèze dont les deux bases sont horizontales en travers de l'axe vertical X de la plaque 1 et que les deux côtés de ce trapèze viennent en biais en ligne avec le centre des patins 11 et 12 respectivement, suivant une ligne d'axe X' correspondant à la ligne de coupe choisie pour la partie basse de la plaque sur la figure 1.

La raison de cette disposition des trous 13 de fixation de la cale 9 se comprend quand on se reporte aux figures 8A à 8D, qui illustrent quatre modèles de cales destinés à être utilisés de manière interchangeable en combinaison avec la plaque 1 telle qu'elle vient d'être décrite. Les quatre modèles de cales sont percés en face interne pour recevoir les vis 14 que l'on engage dans les trous 13 depuis la face interne de la plaque et à travers celle-ci avant toute fixation au mur par la ventouse 5. Sur la face externe, des trous sont ménagés dans des conditions de nombre, de dimension et de disposition relatives qui sont adaptées pour pouvoir coopérer avec les vis de fixation des différents modèles de supports de pomme de douche que l'utilisateur peut être tenté d'acquérir. La disposition des trous 13 est telle qu'ils n'interfèrent jamais avec la position des trous 18 de fixation des supports de pomme de douche qui sont eux percés à partir de la face externe de la cale et non plus à partir de sa face interne. D'autre part, ils se placent toujours à l'intérieur de l'emprise de chaque cale, de sorte qu'ils sont masqués quelle que soit la cale particulier utilisée parmi le jeu de cales interchangeables. Ainsi, ils ne sont jamais visibles de l'extérieur une fois la plaque posée au mur.

Les différentes cales interchangeables présentent toutes une même épaisseur uniforme. Leur contour est variable, comme illustré dans les figures 8A à 8D. Celle à contour circulaire de la figure 8B est généralement la plus utile, car elle convient à différents modèles de platines supports pour des pommes de douche du commerce dès lors qu'elle comprend, en plus d'un trou central 15, deux trous 16 relativement rapprochés sur l'axe vertical X de la plaque, dans des positions symétriques par rapport au centre du contour circulaire, et deux trous 17 relativement éloignés et également symétriques sur l'axe perpendiculaire passant par le centre du contour circulaire.

Les figures 9 et 10 illustrent l'utilisation de cette cale pour fixer dessus, par une vis centrale 19, une coupelle 31 matérialisant ce que l'on a appelé ici une platine support de l'article à porter par le dispositif adaptateur de l'invention. Il s'agit d'une pièce intermédiaire sur laquelle vient se visser le support de pomme de douche proprement dit 32. Dans le cas de la figure 10, une pièce intermédiaire 33 à utiliser en variante, également fixée par une vis centrale sur la cale 9, porte un téton 34 en saillie verticalement vers le haut, sur lequel vient s'emmancher la base 35 supportant une pomme de douche montée rotative dessus autour d'un axe d'articulation horizontal 36.

On reviendra maintenant sur les figures 1 à 7 pour décrire plus précisément la ventouse et son dispositif de commande tels qu'ils sont constitués dans le mode de réalisation particulier ici choisi pour illustrer l'invention.

Ces éléments sont en eux-mêmes classiques. Le mécanisme de commande est essentiellement constitué par un levier 8 que l'utilisateur peut aisément manoeuvrer d'un doigt en prenant appui sur une pastille terminale 21. Il fait ainsi basculer le levier 8 autour d'un axe horizontal 22 faisant pivot sur une tige 23 qui le relie à la ventouse 5.

Plus précisément, alors que le pivot 22 se situe du côté externe de la plaque 1 au niveau de la cavité 7, la tige 23 forme à travers la plaque un tirant qui est solidaire par son autre extrémité, du côté interne de la plaque, d'un disque rigide 24 formant le fond de la ventouse 5. De manière classique, cette ventouse est par ailleurs réalisée en une matière élastiquement déformable qui présente une forme de coupelle à paroi annulaire largement évasée jusqu'à un bord ciculaire par lequel s'effectue l'appui étanche sur la paroi lisse du mur. Un insert noyé dans cette matière assure la rigidité au niveau du fond occupé par le disque 24.

La commande de la ventouse entre sa position de repos et sa position active s'obtient, comme illustré sur les figures 5 et 6, grâce au fait qu'autour de l'axe pivot 22, le levier forme une came décentrée qui prend appui sur le fond de la cavité 7 de manière à provoquer le retrait de la tige tirant 23 de l'intérieur vers l'extérieur à travers la plaque 1. On peut en outre observer dans les figures représentant ce levier 8 en coupe, qu'il présente un plat 25 qui, dans la position active, vient coopérer en position bloquée en appui sur le fond de la cavité 7 en face externe de la plaque principale. On peut dire d'une manière plus générale que le plat 25 vient en appui sur un siège solidaire de la plaque principale 1, si ce n'est formé directement par elle.

Suivant une autre disposition avantageuse prévue par l'invention, la matière élastique déformable de la ventouse 5 intègre une languette de déblocage 26 qui fait saillie hors de l'emprise de la plaque 1. de manière à rester toujours accessible à l'utilisateur lorsque le dispositif est fixé au mur. La présence de cette languette, visible en particulier sur la figure 2, permet d'envisager l'emploi de ventouses assurant des forces de succion importantes. En tirant dessus, l'utilisateur exerce latéralement sur la coupelle de la ventouse une traction radiale qui aide à décoller la ventouse en rompant le vide créé en dépression à l'intérieur.

La description qui précède explique clairement comment l'invention permet d'atteindre les objectifs qu'elle s'est fixés. En particulier, on observe que le dispositif décrit est d'emploi facile pour assurer avec une grande efficacité la fixation sur des parois lisses de modèles variés d'objets divers, ces objets étant ici illustrés par des articles accessoires de salles d'eau à fixer sur la paroi d'un mur habituellement vertical. Il ressort néanmoins de l'exposé que l'invention n'est pas limitée aux modes de mise en oeuvre qui ont été spécifiquement décrits et représentés sur les figures et qu'elle s'étend au contraire à toute variante passant par le biais de moyens équivalents.

Plus qu'une telle variante, la figure 7 illustre un mode de réalisation particulier du dispositif de l'invention qui, par rapport aux précédents, a l'avantage d'être complété par des moyens de réglage de la force de succion de la ventouse 5. Ces moyens permettent à l'utilisateur final, de décider de la force d'adhérence au mur exercée par la ventouse et de choisir celle-ci en fonction notamment du poids de l'article particulier à supporter ou des autres efforts auxquels l'ensemble peut être soumis. Ils lui permettent aussi d'augmenter l'effet de la ventouse au cas où son efficacité viendrait à faiblir après de multiples fixations et retraits.

Pour cela, ils agissent sur la distance entre le fond de la coupelle de ventouse (donc le disque 24) et la came du levier de manoeuvre 8, en fixant à une longueur plus ou moins grande la course de la tige constituant le tirant de traction de la ventouse en position rétractée vers la plaque 1 dans la cuvette 7 (position dite active ci-dessus). Pour opérer ce réglage; l'utilisateur dispose d'une bague intermédiaire 27 qui sur son côté intérieur, est en liaison filetée avec la plaque 1 au fond de la cuvette 7, autour du trou de passage du tirant 23, et qui, sur son côté extérieur, forme une couronne de tête moletée 28 facilitant sa rotation par l'utilisateur. Le siège de la came, qui est formée dans la masse du levier 8, est alors formé non plus directement par la plaque 1, mais par la face externe de la bague 27 intercalée entre la plaque et la came.

La figure 11 illustre un autre cas d'application de l'invention où le dispositif comporte deux plaques similaires, chacune avec ses organes associés propres, donc essentiellement avec sa ventouse et son mécanisme de commande et avec du moins une si ce n'est une série de cales interchangeables. Les deux ensembles sont complémentaires et ils sont complétés par des supports respectifs servant au montage d'une barre de douche sur laquelle coulisse une pomme de douche . Dans le cas représenté, les extrémités de cette barre s'engagent verticalement dans les supports qui sont fixés sur les cales respectives des deux plaques et celles-ci sont fixées au mur tête-bêche. Elles se placent verticalement l'une au-dessus de l'autre, mais pour la plaque du dispositif inférieur, la partie dite haute de la plaque se trouve en bas, en dessous de la partie dite basse portant la ventouse. Toutefois, on préférera en général adopter la variante qui consiste, pour l'une comme pour l'autre des plaques, à disposer la partie haute portant la ventouse au-dessus de la partie basse recevant la cale de fixation pour le montage du support correspondant. Il suffit alors de jouer sur l'orientation de la cale, en lui faisant subir une rotation de 180 degrés.

## Revendications

1. Dispositif adaptateur pour le montage d'articles sur des parois lisses, qui est essentiellement constitué par une plaque support principale (1) formant :
- Une partie dite haute (2) qui est munie de moyens de fixation par dépression sur une paroi lisse comportant une ventouse (5) disposée sur une face interne de ladite plaque venant en regard de ladite paroi, et un mécanisme (6) de commande de ladite ventouse accessible sur une face externe de ladite plaque opposée à ladite face interne,
- **Caractérisé en ce que** la plaque forme également une partie dite basse (3) à laquelle est associée une cale (9) de réception d'une platine support propre audit article se fixant sur ladite face externe de la plaque et qui comporte, sur la face interne de ladite plaque, des patins (11, 12) d'appui non glissant sur ladite paroi lisse.

2. Dispositif suivant la revendication 1, **caractérisé en ce que** ladite plaque est réalisée d'une seule pièce intégrant sa partie haute (2) et sa partie basse (3), avantageusement par moulage de matière plastique.

3. Dispositif suivant la revendication 1 ou 2, **caractérisé en ce que** les moyens de commande de la ventouse (5) comportent un levier (8) de manoeuvre d'une came prenant appui sur la face externe de la plaque principale (1) pour tirer ou pousser, en translation transversalement à ladite plaque, une tige de commande (23) solidaire d'un disque de fond (24) de la ventouse.

4. Dispositif suivant la revendication 3, **caractérisé en ce que** sur sa face interne, la plaque principale forme une cavité (7) dans laquelle la ventouse vient au moins en partie se loger quand elle est amenée en position rétractée par traction sur la tige de commande au moyen du levier de manoeuvre (8).

5. Dispositif suivant la revendication 3 ou 4, **caractérisé en ce que** la course de commande de la ventouse (5) par la tige (23) présente une longueur réglable, notamment au moyen d'une bague intermédiaire (27) à tête moletée (28) en liaison filetée avec ladite plaque et s'intercalant entre celle-ci et ladite came, cette dernière étant avantageusement formée dans la masse dudit levier (8) pour coopérer avec un siège formé par ladite bague (27).

6. Dispositif suivant l'une quelconque des revendications 1 à 5, **caractérisé en ce que** ladite came présente un plat (25) venant coopérer, dans la position active de la ventouse, avec un siège solidaire de la plaque principale.

7. Dispositif suivant l'une quelconque des revendications précédentes, **caractérisé en ce qu'**il comporte une pluralité de cales interchangeables à choisir en fonction de l'article à supporter.

8. Dispositif suivant la revendication 1, **caractérisé en ce que** ladite cale (9) se fixe sur ladite plaque (1) par vissage à travers elle à partir de sa face interne, ladite plaque comportant avantageusement à cet effet des trous pré-perforés (13) de passage des vis correspondantes (14).

9. Dispositif suivant la revendication 8, **caractérisé en ce que** ladite platine support de l'article à supporter se fixe sur ladite cale (9) par vissage en des points n'interférant pas avec les trous de passage des vis de fixation de la cale à la plaque principale.

10. Dispositif suivant l'une quelconque des revendications précédentes, **caractérisé en ce que** la ventouse (5) comporte une languette de déblocage (26), avantageusement intégrée dans la matière élastique déformable en laquelle elle peut être constituée, de manière en soi classique, ladite languette faisant saillie hors de l'emprise de la plaque principale pour permettre à l'utilisateur d'exercer latéralement une traction sur la ventouse facilitant son décollement.

11. Dispositif suivant l'une quelconque des revendications précédentes, **caractérisé en ce** lesdits patins sont constitués par des bossages formés en surépaisseur sur la face interne de la plaque principale et disposés symétriquement par rapport à un axe vertical de ladite plaque passant par le centre de ladite ventouse.

## Claims

1. Adapter device for the fastening of articles onto smooth surfaces, it consists essentially of a main support plate (1) forming:
- a so-called upper part (2), which is fitted with a means of fastening onto a smooth surface by suction, including a suction cup (5) placed on an inner face of the said plate facing the said surface, and a mechanism (6) operating the said suction cup accessible on an outer face of the said plate on the opposite side to the said inner face,
- **characterised in that** the plate also forms a so-called lower part (3) with which is associated a mounting block (9) intended to receive a support plate specific to the article to be fixed onto the said outer face of the plate, and which includes, on the inner face of the said plate, contact pads (11, 12) which do not slip on the said smooth surface..

2. Device according to claim 1, **characterised in that** the said plate is made in a single piece, integrating its upper part (2) and its lower part (3) advantageously by moulding plastic.

3. Device according to claim 1 or 2, **characterised in that** the means of operating the suction cup (5) include a lever (8) operating a cam bearing on the outer face of the main plate (1) to push or pull, in translation transversally to the said plate, a control rod (23) integral with a disc (24) at the bottom of the suction cup.

4. Device according to claim 3, **characterised in that** on its inner face, the main plate forms a cavity (7) in which the suction plate at least partly lodges itself when it is brought into the retracted position by tension on the control rod exerted by the operating lever (8).

5. Device according to claim 3 or 4, **characterised in that** the travel of the rod (23) operating the suction cup (5) is adjustable in length, in particular by means of an intermediate ring (27) with a knurled head (28) with a threaded link to the said plate and fitted between the latter and the said cam, the latter being advantageously formed in the mass of the said lever (8) to interact with a seat formed by the said ring (27).

6. Device according to any one of the claims 1 to 5, **characterised in that** the said cam has a flat surface (25) which interacts, in the active position of the suction cup, with a seat integral with the main plate.

7. Device according to any one of the previous claims, **characterised in that** it includes a number of interchangeable mounting blocks to be chosen according to the article to be supported.

8. Device according to claim 1, **characterised in that** the said mounting block (9) is fixed onto the said plate (1) by screwing through the latter from its inner face, the said plate containing advantageously to this effect pre-drilled holes (13) for the corresponding screws (14) to go through.

9. Device according to claim 8, **characterised in that** the said support plate of the article to be supported is fixed onto the said block (9) by screwing at points not interfering with the holes for the screws fixing this block to the main plate.

10. Device according to any on of the previous claims, **characterised in that** the suction cup (5) includes a release tab (26), advantageously integrated in the deformable elastic material of which it may, conventionally, be made, the said tab projecting outside the area covered by the main plate so as to allow the user to exert laterally a tension on the suction cup facilitating its release.

11. Device according to any one of the previous claims, **characterised in that** the said non-slip pads consist of bosses formed of an extra thickness on the inner face of the main plate and positioned symmetrically in relation to a vertical axis of the said plate passing through the centre of the said suction cup.

## Patentansprüche

1. Anpassungsvorrichtung für die Montage von Gegenständen an glatten Wänden, die im Wesentlichen aus einer Hauptträgerplatte (1) besteht, die Folgendes bildet:
- einen so genannten oberen Teil (2), der mit Mitteln zur Befestigung durch Andrücken auf eine glatten Wand ausgestattet ist, die einen Saugnapf (5), der auf einer Innenseite der Platte angeordnet ist, die der Wand gegenüber zu liegen kommt, und einen Mechanismus (6) zum Steuern des Saugnapfes, der auf einer Außenseite der der Innenseite gegenüberliegenden Platte zugänglich ist, umfassen,
- **dadurch gekennzeichnet, dass** die Platter auch und einen so genannten unteren Teil (3), zu dem eine Unterlage (9) gehört zum Aufnehmen einer Trägerunterlegplatte, die dem Gegenstand eigen ist, der an der Außenseite der Platte befestigt wird, und der auf der Innenseite der Platte Stützfüße (11, 12) umfasst, die auf der glatten Wand nicht rutschen.

2. Vorrichtung nach Anspruch 1, **dadurch gekennzeichnet, dass** die Platte vorteilhaft durch Kunststoffformen aus einem Stück ausgebildet ist, das ihren oberen Teil (2) und ihren unteren Teil (3) einbezieht.

3. Vorrichtung nach Anspruch 1 oder 2, **dadurch gekennzeichnet, dass** die Mittel zum Steuern des Saugnapfes (5) einen Hebel (8) zum Bedienen einer Nocke umfassen, die sich auf der Außenseite der Hauptplatte (1) abstützt, um in Querverschiebung zu der Platte eine mit einer Bodenscheibe (24) des Saugnapfes einstückige Steuerstange (23) zu ziehen oder zu drücken.

4. Vorrichtung nach Anspruch 3, **dadurch gekennzeichnet, dass** auf ihrer Innenseite die Hauptplatte eine Vertiefung (7) bildet, in welcher der Saugnapf mindestens teilweise aufgenommen wird, wenn er durch Ziehen der Steuerstange mittels des Bedienungshebels (8) in die eingezogene Stellung gebracht wird.

5. Vorrichtung nach Anspruch 3 oder 4, **dadurch gekennzeichnet, dass** der Steuerweg des Saugnapfes (5) durch die Stange (23) eine einstellbare Länge aufweist, insbesondere mittels eines Zwischenrings (27) mit Rändelkopf (28), der sich mit der Platte in Schraubverbindung befindet und zwischen dieser und der Nocke liegt, wobei letztere vorteilhaft in der Masse des Hebels (8) geformt ist, um mit einem von dem Ring (27) gebildeten Sitz zusammenzuwirken.

6. Vorrichtung nach einem der Ansprüche 1 bis 5, **dadurch gekennzeichnet, dass** die Nocke eine flache Seite (25) aufweist, die in Wirkstellung des Saugnapfes mit dem mit der Hauptplatte einstückigen Sitz zusammenwirkt.

7. Vorrichtung nach einem der vorhergehenden Ansprüche, **dadurch gekennzeichnet, dass** sie eine Vielzahl an austauschbaren Unterlagen umfasst, die in Abhängigkeit von dem zu tragenden Gegenstand zu wählen sind.

8. Vorrichtung nach Anspruch 1, **dadurch gekennzeichnet, dass** die Unterlage (9) auf der Platte (1) durch Verschrauben durch diese von ihrer Innenseite aus befestigt wird, wobei die Platte dazu vorteilhaft vorgebohrte Löcher (13) zum Durchgang entsprechender Schrauben (14) umfasst.

9. Vorrichtung nach Anspruch 8, **dadurch gekennzeichnet, dass** die Trägerunterlegplatte des zu tragenden Gegenstandes auf der Unterlage (9) durch Verschrauben an Stellen, weiche die Löcher für den Durchgang der Befestigungsschrauben der Unterlage an der Hauptplatte nicht stören, befestigt wird.

10. Vorrichtung nach einem der vorhergehenden Ansprüche, **dadurch gekennzeichnet, dass** der Saugnapf (5) eine Freigabelasche (26) umfasst, die vorteilhaft in das verformbare elastische Material integriert ist, aus dem sie in an sich herkömmlicher Art und Weise bestehen kann, wobei die Lasche aus dem Eingriff der Hauptplatte herausragt, um es dem Benutzer zu ermöglichen, seitlich einen Zug auf den Saugnapf auszuüben, was sein Ablösen erleichtert.

11. Vorrichtung nach einem der vorhergehenden Ansprüche, **dadurch gekennzeichnet, dass** die Stützfüße aus Erhebungen bestehen, die in Überdicke auf der Innenseite der Hauptplatte gebildet sind und zu einer senkrechten Achse der Platte, die durch den Mittelpunkt des Saugnapfes geht, symmetrisch angeordnet sind.
